# EUROPÄISCHE PATENTSCHRIFT

(11) **EP 0 039 057 B1**
(45) Veröffentlichungstag und Bekanntmachung des Hinweises auf die Patenterteilung: **23.10.1985**
(21) Anmeldenummer: 81103099.8
(22) Anmeldetag: 24.04.1981
(51) Int. Cl.: B65H 27/00, B65H 23/02

(54) **Walze zum Umlenken, Führen oder Bearbeiten von band- oder bahnförmigem Material**
Roller for turning, guiding or processing web-like material
Rouleau pour dévier, diriger ou façonner un matériau sous forme de bande

(30) Priorität: 28.04.1980 DE 3016321
(43) Veröffentlichungstag der Anmeldung: 04.11.1981
(73) Patentinhaber: Komsthöft, Herbert, D-4630 Bochum 6 (DE)
(72) Erfinder: Komsthöft, Herbert, D-4630 Bochum 6 (DE)
(74) Vertreter: Behrendt, Arne, Dipl.-Ing.

## Beschreibung

Die Erfindung betrifft eine Walze zum Umlenken, Führen oder Bearbeiten von band- oder bahnförmigem Material, deren aus einer Gummi-oder Kunststoffschicht bestehender Mantel parallel zur Walzenachse verlaufende, durchgehende Stäbe insbesondere aus Federstahl enthält, die an den Stirnseiten der Walze an in Pendellagern auf der Walzenachse gelagerten Flanschringen befestigt sind, deren Drehebene unter Beibehaltung der Drehachse mittels einer Verstellvorrichtung gegenüber dem ursprünglichen Drehebene neigbar ist.

Mit einer derartigen Walze ist es möglich, die Drehebene des Mantels unter Beibehaltung der Drehachse gegenüber der ursprünglichen Drehebene zu neigen. Hierdurch verformt sich der Mantel bei jeder Umdrehung derart in sich, daß über die gesamte axiale Länge des Mantels alle Bandanlaufpunkte gegenüber den Bandablaufpunkten seitlich verlagert werden. Die seitliche Verlagerung macht das unter Reibungsschluß an der Walze anliegende band- oder bahnförmige Material mit, so daß eine gezielte seitliche Verlagerung möglich ist. Zum Zentrieren des Bandes oder der Bahn kann man beispielsweise mittels geeigneter und bekannter Meßvorrichtungen die Kanten des einlaufenden oder ablaufenden Bandes abtasten und in Abhängigkeit von den Signalen dieser Meßvorrichtung die Neigung der Drehebene des Mantels der Walze mittels der Verstellvorrichtung entsprechend korrigieren.

Bei einer nach dem Stande der Technik (US-PS 2 643 116) bekannten Walze der genannten Art ist der aus Gummi bestehende Mantel auf einen zylindrischen Walzenkörper aufvulkanisiert, so daß eine Verformung des Mantels unter starker Scherbelastung der Gummimasse in nur ganz geringem Maße möglich ist. Außerdem müssen wegen der starken Scherkräfte von der Verstellvorrichtung außerordentlich hohe Kräfte aufgebracht werden, um die Drehebene der Flanschringe und damit die Drehebene des Mantels zu neigen. Schließlich führen die hohen Scherkräfte in der Gummi- oder Kunststoffmasse alsbald zu Überlastungen und Zerstörungen.

Weiterhin ist es nach dem Stande der Technik (US-PS 3 344493, FR-PS 1 252 374) bei einer Walze der genannten bzw. ähnlicher Art bekannt, unterhalb des Mantels einen auf der Achse der Walze gelagerten Stützzylinder anzuordnen, der den Mantel über die gesamte Länge von innen her abstützt. Die Anordnung eines solchen Stützzylinders innerhalb des Mantels hat erhebliche Nachteile. Bei einer Neigung der Drehebene des Mantels ergibt sich bei jeder Umdrehung der Walze eine axiale Relativverschiebung zwischen dem Mantel und dem Stützzylinder. Da der Mantel ständig an der Walze anliegt, ergibt sich eine ständige Reibung zwischen dem Stützzylinder und dem Mantel, die zur Erwärmung des Materials und natürlich auch zu Verschleiß führt. Diese Reibung ist um so heftiger, je stärker der Mantel gegen die Oberfläche des Stützzylinders angepreßt wird. Der Verschleiß ist deshalb besonders groß, wenn das um die Walze umlaufende Material - wie in der Praxis oft üblich - unter einer verhältnismäßig großen Zugspannung steht, so daß starke radial gerichtete Kräfte auf den Mantel der Walze einwirken. Die Reibung zwischen dem Mantel und dem Stützzylinder behindert natürlich auch die gleichmäßige Verformung des Mantels während des Umlaufs, und zwar um so mehr, je stärker die Reibungskräfte zwischen dem Mantel und dem Stützzylinder sind.

Nach dem Stande der Technik (US-PS 3 248 031) ist es auch bekannt, den aus einer ein- - teiligen Gummi- oder Kunststoffschicht bestehenden Mantel einer in sich verformbaren Walze durch eine in Umfangsrichtung des Mantels verlaufende Schraubenfeder zu verstärken. Bei diesem vorbekannten Stand der Technik weist der Mantel jedoch keine in Längsrichtung verlaufenden Stäbe auf, so daß die Walze gegen radiale Kräfte nachgiebig ist und deshalb von zwei außenliegenden, sich über die gesamte axiale Länge erstreckenden Stützzylindern abgestützt werden muß. Diese Stützzylinder behindern, ähnlich wie die innenliegenden Stützzylinder beim zuvor diskutierten Stand der Technik, die Verformung des Mantels und benötigen darüber hinaus Platz am Außenumfang der Walze, so daß diese Walze nur schlecht zum Umlenken von bahn- oder bandförmigem Material verwendet werden kann.

Schließlich ist aus der bereits genannten US-PS 3 344493 eine Breitstreckwalze bekannt, bei der der Mantel aus einer Vielzahl von einzeln in Gummi oder Kunststoff eingebetteten elastischen Stäben besteht, die von innen von einem Stützzylinder abgestützt sind und untereinander durch in Umfangsrichtung der Walze schraubenlinienförmig verlaufende Seile oder Drähte verbunden sind. Diese Seile oder Drähte sollen verhindern, daß die elastischen Stäbe unter Einwirkung der Zentrifugalkräfte von dem Stützzylinder abheben und sich nach außen biegen.

Aufgabe der Erfindung ist es, bei einer Walze gemäß dem Gattungsbegriff des Patentanspruchs 1 den Mantel biegesteif und gewölbesteif auszubilden, damit ein gesonderter Stützzylinder nicht erforderlich ist. Dabei soll die Walze trotz ihrer Biegesteifigkeit und Gewölbesteifigkeit parallel zur Zylinderachse unbehindert verformbar bleiben.

Zur Lösung dieser Aufgabe schlägt die Erfindung ausgehend von einer Walze gemäß dem Gattungsbegriff des Patentanspruchs 1 vor, daß die Gummi- oder Kunststoffschicht des Mantels zusätzlich durch in Umfangsrichtung verlaufende Verstärkungseinlagen in Form von Ringen oder einer Schraubenfeder verstärkt ist, wobei die den Mantel tragenden Stäbe und die Verstärkungseinlagen so bemessen sind, daß der Mantel für die auftretenden Belastungen ausreichend biege- und gewölbesteif ist.

Die Walze gemäß der Erfindung hat den Vorteil, daß sie ohne den Mantel über seine Länge abstützende Stützzylinder auskommt. Der mit einem solchen Stützzylinder verbundene konstruktive Mehraufwand und der Verschleiß werden also vermieden. Dadurch, daß der Mantel ausschließlich von den auf der Walzenachse mittels Pendellagern gelagerten Flanschringen getragen wird, kann er sich während seines Umlaufs um die Walzenachse von äußeren Kräften unbehindert verformen, so daß eine sehr genaue Steuerung des umlaufenden bandförmigen Materials möglich ist.

Eine besonders vorteilhafte Weiterbildung der Walze gemäß der Erfindung sieht vor, daß die Wellenachse an einem über ein Pendellager hinausstehenden Ende mit einem exzentrisch angeordneten Zapfen versehen ist, auf welchem eine mit einer exzentrischen Bohrung versehene Exzenterbuchse verdrehbar gelagert ist, welche über ein Pendellager und eine Flanschbuchse an einer Flanschbuchse des benachbarten Flanschringes abgestützt ist. Die derart ausgebildete Exzenterverstellvorrichtung ermöglicht es auf einfache Weise, die Drehebene der Ringflansche und damit die Drehebene des in sich verformbaren elastischen Mantels in bezug auf die feststehende Walzenachse in beliebigen Richtungen zu neigen. Hierzu braucht nur die Exzenterbuchse auf dem exzentrischen Zapfen relativ zur Walzenachse verdreht zu werden. Diese Ausführungsform der Verstellvorrichtung ist besonders einfach im Aufbau und dementsprechend unempfindlich.

Vorteilhaft kann die Walze gemäß der Erfindung auch zum Breitstrecken von band- oder bahnförmigem Material eingesetzt werden. Um einen nach den Rändern hin progressiven Breitungseffekt zu erzielen, sind die in Längsrichtung des Mantels verlaufenden Stäbe gewellt oder geknickt ausgebildet, wie an sich bekannt (US-PS 3344493), wobei die Höhe der Wellen oder Knicke in den Stäben in der Walzenmitte kleiner als in den Endabschnitten der Walze ist und jedem Ende der Walze eine Verstellvorrichtung zugeordnet ist. Die gewellten oder geknickten Stäbe erteilen dem Mantel dort, wo die Knicke oder Wellen höher ausgebildet sind, nämlich in den Randbereichen, eine stärkere seitliche Verlagerung, als in dem mittleren Abschnitt, wo die Knikke oder Wellen niedriger ausgebildet sind und die Stäbe infolgedessen einen höheren Verformungswiderstand haben. Auf diese Weise kann das Breitstreckverhalten der Walze gemäß der Erfindung der tatsächlichen seitlichen Breitung des Bandes oder der Bahn optimal angepaßt werden.

Zum gleichen Zweck kann zusätzlich der in sich elastisch verformbare Mantel in der Walzenmitte dicker als in den Endabschnitten ausgebildet sein. Durch diese Maßnahme verformt sich der Mantel in den Randbereichen stärker als in den mittleren Bereichen.

Ein Ausführungsbeispiel einer Walze gemäß der Erfindung wird im folgenden anhand der Zeichnung näher erläutert. Es zeigt
Fig. 1 in einer Prinzipsskizze die Walze gemäß der Erfindung in Seitenansicht,
Fig. einen Längsschnitt durch ein konkretes Ausführungsbeispiel einer Walze gemäß der Erfindung,
Fig. 3 einen Schnitt durch eine Seite des Mantels einer als Breitstreckwalze ausgebildete Walze gemäß der Erfindung,
Fig. 4 eine Draufsicht auf einen mit Wellen versehenen Stab.

In Fig. 1 ist der Mantel der Walze in seiner Gesamtheit mit dem Bezugszeichen 1 bezeichnet. Die Walze selbst ist um eine Achse 2 drehbar. Der Mantel 1 ist durch seitlich angreifende Kräfte (Pfeil 3) einer in Fig. 1 nicht näher dargestellten Verstellvorrichtung parallel zur Achse 2 in sich verformbar, derart, daß die Drehebene E' des Mantels unter Beibehaltung der ursprüngli₋ chen Drehachse gegen die ursprüngliche Drehebene E (in Fig. 1 gestrichelt eingezeichnet) geneigt verläuft. Durch die ständig beim Umlauf um die Achse 2 erfolgende Verformung des Mantels 1 in sich erfahren die Ablaufpunkte P2 eines von der Walze ablaufenden Bandes gegenüber den Auflaufpunkten P1 einen seitlichen Versatz um einen Betrag x. Dieser seitliche Versatz x kann durch die jeweilige Neigung der Drehebene E' beliebig eingestellt werden. Die Drehebene E' kann selbstverständlich auch in der entgegengesetzten Richtung gegen die ursprüngliche Drehebene E geneigt werden, so daß der Versatz x nach der anderen Seite erfolgt.

In Fig. 1 ist die Neigung der Drehebene E' gegen die ursprüngliche Drehebene E zur Verdeutlichung übertrieben dargestellt. Tatsächlich reichen sehr viel kleinere Neigungswinkel aus.

Beim in Fig. 2 dargestellten konkreten Ausführungsbeispiel der Walze besteht der Mantel 1 aus abriebfestem, dynamisch hoch beanspruchbarem Kunststoff oder Gummi und ist durch Bewehrungseinlagen in Form von axial verlaufenden Stäben 4 und einer in Umfangsrichtung verlaufenden Schraubenfeder 5 verstärkt. Die Stäbe 4 sind in Umfangsrichtung in gleichen Abständen zueinander verteilt und bestehen ebenso wie die Schraubenfeder 5 vorzugsweise aus Federstahl. An die Stelle der Schraubenfeder 5 können auch entsprechend angeordnete und ausgebildete separate Ringe treten. Die Stäbe 4 sind stirnseitig in Flanschringen 6 gelagert, zwischen denen sich die Gummi- oder Kunststoffschicht des Mantels 1 erstreckt und die mit Flanschbuchsen 7 festverbunden sind. Diese Flanschbuchsen 7 sind mittels Pendellagern 8 auf der Achse 2 gelagert. Die in bezug auf ihre räumliche Anordnung feststehende Achse 2 weist an einem Ende einen über das Pendellager 8 hinausstehenden, exzentrisch angeordneten Zapfen 9 auf, auf welchem eine mit einer exzentrischen Bohrung versehene Exzenterbuchse 10 verdrehbar ist. Die Exzenterbuchse 10 ist außerdem mittels eines zweiten Pendellagers 11 an einem Flanschring 12 gelagert, welcher mit dem Flanschring 6 starr verbunden ist. Zwischen den beiden Pendellagern 8 und

1.1 befindet sich eine Distanzhülse 13. Die Achse 2 ist an ihren Enden in feststehenden Lagerbökken 14 gelagert.

Die aus Fig. 2 hervorgehende Verstellvorrichtung funktioniert wie folgt: Beim Verdrehen der Exzenterbuchse 10 relativ zum exzentrisch an der Achse 2 sitzenden Zapfen 9 verlagert sich die Exzenterbuchse 10 senkrecht zur Achse 2 und übt über das Pendellager 11 auf die Flanschbuchse 7 und den damit verbundenen Flanschring 6 ein Moment um die Pendelachse des Pendellagers 8 aus, so daß die Ebene des Flanschringes 6 geringfügig aus der dargestellten Lage verkippt wird. Die Verkippbewegung (Neigung) überträgt sich mittels der Stäbe 4 auf den gesamten Mantel 1 mitsamt dem gegenüberliegenden Flanschring 6. Bei verkippter Stellung (Neigung) des Flanschringes verformt sich der gesamte Mantel 1 bei jeder Umdrehung parattet zur Achse 2 in sich selbst derart, daß sich die Einlaufpunkte P1 und die Ablaufpunkte P2 gegeneinander verlagern, wie oben anhand der Fig. 1 erläutert worden ist. Durch ein entsprechendes Verdrehen der Exzenterbuchse 10 einerseits und der Achse 2 andererseits kann eine Neigung des Flanschringes 6 in praktisch jede denkbare Richtung eingestellt werden.

Die relative Verdrehung der beiden Teile gegeneinander kann ebenfalls von einem entsprechenden Meßgerät her gesteuert werden, welches die Abweichungen vom gewollten Bandlauf feststellt und entsprechende Korrektursignale gibt.

Falls die in Fig. 2 dargestellte Walze als Breitstreckwalze eingesetzt werden soll, sind an beiden axialen Enden der Walze Exzenter-Einstellvorrichtungen vorgesehen, wie in Fig. 2 nur am rechten axialen Ende der Walze dargestellt ist, und die Stäbe 4 sind mit Wellen oder Knicken 4a versehen, deren Höhe gegebenenfalls nach den Rändern hin zunimmt (siehe Fig.4). Hierdurch können die Stäbe 4 in den Randbereichen einen etwas kleineren Verformungswiderstand als in den mittleren Bereichen erhalten, so daß sich in den Randbereichen die Neigung des Flanschringes 6 stärker auf den Mantel auswirkt, als in den mittleren Bereichen. Um in den Randbereichen eine stärkere Verformung des Mantels zu erzielen, kann die Wanddicke des Mantels zur Mitte hin zunehmen, wie aus Fig. 3 ersichtlich ist.

## Patentansprüche

1. Walze zum Umlenken, Führen oder Bearbeiten von band- oder bahnförmigem Material, deren aus einer Gummi- oder Kunststoffschicht bestehender Mantel (1) parallel zur Walzenachse

(2) verlaufende, durchgehende Stäbe (4) insbesondere aus Federstahl enthält, die an den Stirnseiten der Walze an in Pendellagern (8) auf der Walzenachse gelagerten Flanschringen (6) befestigt sind, deren Drehebene unter Beibehaltung der Drehachse mittels einer Verstellvorrichtung gegenüber der ursprünglichen Drehebene neigbar ist, dadurch gekennzeichnet, daß die Gummi- oder Kunststoffschicht des Mantels (1) zusätzlich durch in Umfangsrichtung verlaufende Verstärkungseinlagen (5) in Form von Ringen oder einer Schraubenfeder verstärkt ist, wobei die den Mantel tragenden Stäbe (4) und die Verstärkungsringe (5) so bemessen sind, daß der Mantel für die auftretenden Belastungen ausreichend biege- und gewölbesteif ist.

2. Walze nach Anspruch 1, dadurch gekennzeichnet, daß die Walzenachse (2) an einem über ein Pendellager (8) hinausstehenden Ende mit einem'exzentrisch angeordneten Zapfen (9) versehen ist, auf welchem eine mit einer exzentrischen Bohrung versehene Exzenterbuchse (10) verdrehbar ist, welche über ein -Pendellager (11) und eine Flanschbuchse (12) an einer Flanschbuchse (7) des benachbarten Flanschringes (6) abgestützt ist.

3. Walze nach den Ansprüchen 1 oder 2, insbesondere zum Breitstrecken von band- oder bahnförmigem Material, dadurch gekennzeichnet, daß die in Längsrichtung des Mantels (1) verlaufenden Stäbe (4) gewellt oder geknickt ausgebildet sind, wie an sich bekannt, wobei die Höhe der Wellen oder Knicke in den Stäben (4) in der Walzenmitte kleiner als in den Endabschnitten der Walze ist und jedem Ende der Walze eine Verstellvorrichtung zugeordnet ist.

4. Walze nach Anspruch 3, dadurch gekennzeichnet, daß der in sich elastisch verformbare Mantel (1) in der Walzenmitte dicker als in den Endabschnitten der Walze ist.

## Claims

1. A roller for deflecting, guiding or processing material in strip or web form, the roller having a shell (1) which comprises a layer of rubber of plastics material and which includes continuous bars (4), in particular of spring steel, which extend parallel to the spindle (2) of the roller and which are secured at the ends of the roller fo flangedrings (6) which are mounted in self-aligning bearings (8) on the spindle of the roller, the plane of rotation of which flanged rings is inclinable relative to the original plane of rotation by means of a displacement means, while retaining the axis of rotation, characterised in that the layer of rubber or plastics material of the shell (1) is additionally reinforced by reinforcing inlays (5) extending in the peripheral direction, in the form of rings or a coil spring, wherein the bars (4) carrying the shell and the reinforcing rings (5) are of such dimensions that the shell is sufficiently resistant to bending and crowning for the loads which occur.

2. A roller according to claim 1 characterised in that the spindle (2) of the roller is provided with an eccentrically disposed trunnion portion (9) at an end which projects beyond a bearing (8), an eccentric bush (10) provided with an eccentric bore being rotatable on the trunnion portion (9) and being support by way of a self-aligning bearing (11) and a flanged bush (12) on a flanged bush (7) of the adjacent flanged ring (6).

3. A roller according to claim 1 or claim 2, in particular for widthwise stretching of material in strip or web form, caracterised in that the bars (4) extending in the longitudinal direction of the shell (1) are of an undulated or kinked configuration, as is known per se, wherein the height of the undulations or kinks in the bars (4) is smaller in the middle of the roller than in the end portions of the roller, and a displacement means is associated with each end of the roller.

4. A roller according to claim 3 characterised in that the shell (1) which is elastically deformable in itself is thicker in the middle of the roller than in the end portions of the roller.

## Revendications

1. Cylindre pour le changement de direction, le guidage ou le traitement d'un matériau en bande ou en forme de bande, dont l'enveloppe se composant d'une couche de caoutchouc ou de matière synthétique (1), contient des barres continues (4) parallèles à l'axe du cylindre (2), en particulier en acier à ressorts, qui sont fixées, au côté frontal du cylindre, à des bagues à bride (6) logées dans des paliers articulés (8) sur l'axe du cylindre, dont le plan de rotation peut être incliné, en conservant l'axe de rotation, au moyen d'un dispositif d'ajustement vis-à-vis du plan de rotation d'origine, caractérisé en ce que la couche de caoutchouc ou de matière synthétique de l'enveloppe (1) est de plus renforcée par des garnitures périphériques (5) de renforcement sous la forme de bagues ou d'un ressort à boudin, et les barres (4) portant l'enveloppe et les bagues de renforcement (5) sont dimensionnés de façon que l'enveloppe résiste suffisamment à la flexion et au bombement pour les charges se présentant.

2. Cylindre selon la revendication 1 caractérisé en ce que l'axe (2) du cylindre est pourvu, à une extrémité dépassant d'un palier articulé (8), d'un tourillon (9) disposé excentriquement, sur lequel est rotatif un manchon excentrique (10) pourvu d'un perçage excentrique, lequel s'appuie, par un palier articulé (11) et un manchon à bride (12), sur un manchon à bride (7) de la bague à bride voisine (6).

3. Cylindre selon l'une des revendications 1 ou 2, en particulier pour l'élargissement d'un matériau en bande ou en forme de bande caractérisé en ce que les barres (4) situées en direction longitudinale de l'enveloppe (1) sont de configra- tion ondulée ou coudée, comme on le sait, et ainsi la hauteur des ondes ou des coudes dans les barres (4) est plus petite au milieu du cylindre que dans les segments extrêmes du cylindre et à chaque extrémité du cylindre est affecté un dispositif de réglage.

4. Cylindre selon la revendication 3, caractérisé en ce que l'enveloppe élastiquement déformable en elle-même (1) est plus épaisse au milieu du cylindre que dans les tronçons extrêmes du cylindre.
